# EUROPÄISCHE PATENTSCHRIFT

(11) **EP 0 480 907 B1**
(45) Veröffentlichungstag und Bekanntmachung des Hinweises auf die Patenterteilung: **30.11.1994**
(21) Anmeldenummer: 91890238.8
(22) Anmeldetag: 10.10.1991
(51) Int. Cl.: B65D 75/08, B65D 75/26, B65D 85/60

(54) **Einschlagpackung für Pralinen**
Wrapper for chocolates
Papillote pour bonbons

(30) Priorität: 11.10.1990 DE 9014155 U
(43) Veröffentlichungstag der Anmeldung: 15.04.1992
(73) Patentinhaber: TEICH AKTIENGESELLSCHAFT, 3200 Obergrafendorf (AT)
(72) Erfinder: Niederer, Andreas, A-3108 St. Pölten-Wagram (AT)
(74) Vertreter: Stampfer, Heinz

(56) Entgegenhaltungen:
- EP-A- 0 161 214
- BE-A- 668 924
- GB-A- 605 702
- GB-A- 862 300
- US-A- 3 865 664

## Beschreibung

Die Erfindung betrifft eine Einschlagpackung für Pralinen, bei der die Praline in eine dekorative bedruckte Hülle aus einem flächigen und flexiblen sowie heißsiegelfähigen Verpackungsmaterial eingeschlagen ist und dabei am Pralinenboden zwei einander überlappende Kuvertfaltungen aufweist, die zum Verschließen der Hülle durch Heißsiegelung miteinander verbunden sind.

Eine bekannte Einschlagpackung für Pralinen dieser Art weist eine zweilagige Hülle auf, die aus zwei übereinanderliegenden Zuschnitten gebildet wird, wobei der an der Hüllenaußenseite zu liegen kommende Zuschnitt aus einer dekorativ bedruckten Folie aus biaxial gerecktem Polypropylen (OPP) und der packungsgutseitige Zuschnitt aus einem Verbund besteht, der dekorseitig eine mit einer Grundfarbe lackierte Aluminiumfolie umfaßt, welche packungsgutseitig mit einer Papierlage verbunden ist. An der Verpackungsmaschine werden die bedruckte OPP-Folie und die Verbundfolie jeweils in Bandform von der Rolle abgezogen, beide Zuschnitte abgelängt und mit einer überstehenden Kante des OPP-Folienzuschnittes übereinanderliegend dann der Einschlag über die Praline hergestellt und schließlich an den beiden einander überlappenden Kuvertfaltungen durch kurzzeitiges Andrücken eines heißen Siegelwerkzeuges die überstehende Kante der OPP-Folie an der zuoberst liegenden Kuvertfaltung mit der äußeren OPP-Folienlage der darunterliegenden Kuvertfaltung durch Heißsiegelung miteinander verbunden.

Diese bekannte Einschlagpackung für Pralinen ist nun aber im Aufbau und ihrer Herstellung sehr aufwendig: Der Verpackungsmaschine müssen zwei Verpackungsmaterialbahnen zugeführt werden, die dann voneinander unabhängig in Zuschnitte abgelängt und in definierter Weise aufeinandergelegt werden, um das Hüllenmaterial, in das die Praline eingeschlagen wird, zu bilden.

Hier will die Erfindung Abhilfe schaffen. Der Erfindung, wie sie in den Ansprüchen gekennzeichnet ist, löst die Aufgabe, eine Einschlagpackung der eingangs der Beschreibung genannten Art anzugeben, die weniger aufwendig ist und die man einfacher herstellen kann als die vorstehend beschriebene Packung.

Die Erfindung wird nachstehend anhand eines Beispiels eingehend erläutert.

Zur Herstellung der Hülle der Einschlagpackung wird eine Aluminiumfolienbahn einer Dicke zwischen 0,007 bis 0,015 mm, insbesondere jedoch von 0,010 mm an einer Seite in einer Grundfarben-Vorlackierung mit einem wäßrigen Acrylatlack versehen und an der anderen Seite mit einem Naßkaschierkleber auf Styrol-Butadienbasis mit einer Auftragsmenge von ca. 1,5 g/m² mit einer Sulfitpapierbahn einer Grammatur zwischen 20 und 40 g/m² verbunden. Die Breite der so hergestellten Verpackungsmaterialbahn beträgt ein Mehrfaches der späteren Länge l des zum Einschlagen der Praline verwendeten Verpackungmaterial-Zuschnitts.

Das Verpackungsmaterial wird in der Folge - nach Unterteilung - in Einzelbahnen einer Breite gleich der späteren Zuschnittslänge an den Verpacker geliefert.

Fig. 1 zeigt in der Aufsicht auf die dekorative Vorderseite einen Ausschnitt einer solchen Einzelbahn 1 mit einer Breite gleich Zuschnittslänge 1 und den seitlichen Schnittkanten 2 sowie den Linien 3, längs denen die Verpackungsmaterialbahn 1 in der Verpackungsmaschine in Zuschnitte 4 unterteilt wird. Mit 5 ist der rechteckige Teilbereich bezeichnet, in dem auf der Verpackungsmaterialrückseite der Heißkleberlack aufgedruckt ist, während an der dekorativen Vorderseite Tastmarken 6 aufgedruckt sind, mit Hilfe von denen das Ablängen der Bahn in Zuschnitte gesteuert wird. Die Verpackungsmaterialbahn weist an ihrer dekorativen Seite innerhalb des jeweiligen Zuschnitts 4 eine mit 7 angedeutete sogenannte Seidenglanzprägung mit der Struktur eines feinen Kreuzlinienrasters auf. Diese Seidenglanzprägung 7 ist innerhalb eines z.B. rechteckigen Zeichenfeldes 8, die eine andere Grundfarbe als die restliche Oberfläche aufweist, ausgespart. In diesem Zeichenfeld 8 ist das Verpackungsmaterial innerhalb einer aufgebrachten Beschriftung 9 bzw. Zeichen vorteilhaft hochgeprägt.

Zum Anbringen des dekorativen Aufdruckes und der Prägungen an der Verpackungsamterialbahn wird wie folgt vorgegangen.

Die wie weiter oben beschrieben hergestellte Verpackungsmaterialbahn wird an der vorlackierten Seite mittels eines Tiefdruckverfahrens z.B. in einem Mehrfarbendruckwerk mit einem dekorativen bzw. informativen Aufdruck auf Nitrolackbasis versehen und in einem sogenannten Widerdruckwerk an der Verbundrückseite in einem begrenzten Feld ein Heißschmelzlack auf Basis von EVA mit einer Auftragsmenge von etwa 3 - 4 g/m² aufgedruckt.Danach durchläuft die Verpackungsmaterialbahn hintereinander zwei Prägestationen. In der ersten wird die Kreuzlinienstruktur durch Tiefprägung - mit einer Tiefe von 0,010 - 0,035 mm, insbesondere von 0,020 mm und etwa 33 Linien pro cm - hergestellt, wobei die Zeichenfelder 8 ausgespart bleiben. In der zweiten Prägestation erfolgen dann die Hochprägungen innerhalb der Beschriftung 9 sowie innerhalb eines rahmenförmigen Bereiches entlang des Zuschnittrandes - in etwa in derselben Höhe wie innerhalb der Beschriftung 9 - zur Bildung eines sogenannten Stützprofils 10. Die Höhe der Hochprägung beträgt dabei zwischen 0,010 und 0,035 mm, insbesondere aber 0,015 mm. Die so hergestellte Verpackungsmaterialbahn wird dann in Einzelbahnen 1 einer Breite l gleich der späteren Zuschnittslänge unterteilt und aufgerollt. Durch das Stützprofil 10 wird verhindert, daß die Hochprägungen innerhalb der Beschriftungen 9 beim Aufrollen der Verpackungsmaterialbahn bzw. der Einzalbahnen 1 wieder plattgedrückt werden.

Die Pralinen werden dann in üblicher Weise in der Verpackungsmaschine in die Zuschnitte eingeschlagen.

Fig. 2 zeigt in perspektivischer Darstellung eine Phase des Einschlagvorganges, bevor die Kuvertfaltungen 11 bzw. 12 auf den Pralinenboden 13 umgeschlagen werden. An der Kuvertfalte 12 erkennt man den Teilbereich 5 mit dem Heißkleberlackaufdruck. Danach wird zuerst die Kuvertfaltung 11 und danach die Kuvertfaltung 12 auf den Pralinenboden umgeschlagen, so daß sich die in Fig. 3 gezeigte Phase ergibt, welche schon die endgültige Form der Einschlagpackung zeigt. Durch kurzzeitiges Aufdrücken eines beheizten Siegelstempels in Richtung des Pfeiles 14 auf die umgeschlagene Kuvertfaltung 12, welche den mit Heißkleberaufdruck versehenen Teilbereich 5 aufweist, verbindet sich dieser mit der dekorativen Oberfläche des Materials der Kuvertfaltung 11, womit die Herstellung der Einschlagpackung beendet ist.

Die Heißsiegelung, welche die Hülle der Einschlagpackung fixiert, kann zum Entfernen der Packungshülle leicht aufgeschält werden.

## Patentansprüche

1. Einschlagpackung für Pralinen, bei der die Praline in eine dekorativ bedruckte Hülle aus einem flächigen und flexiblen sowie heißsiegelfähigen Verpackungsmaterial eingeschlagen ist und dabei am Pralinenboden (13) zwei einander überlappende Kuvertfaltungen (11, 12) aufweist, die zum Verschließen der Hülle durch Heißsiegelung miteinander verbunden sind, dadurch gekennzeichnet, daß die Hülle der Einschlagpackung einlagig und aus einem Zuschnitt (4) eines mehrschichtigen Verpackungsmaterials gebildet ist, das dekorseitig eine heißsiegelfähige dekorative Lackschicht und an seiner anderen Seite zumindest über einen Teilbereich (5) seiner Fläche eine Heißsiegelschicht aufweist.

2. Einschlagpackung nach Anspruch 1, dadurch gekennzeichnet, daß die Hülle aus einem Verpackungsmaterial-Zuschnitt (4) geformt ist, der dekorseitig zumindest ein Zeichenfeld (8) aufweist, innerhalb von dem Beschriftungen (9) und/oder Zeichen angebracht sind und in dem das Verpackungsmaterial hochgeprägt ist und daß entlang des Zuschnittrandes ein rahmenförmiges Stützprofil (10) in Form einer Hochprägung des Verpackungsmaterials vorgesehen ist.

3. Einschlagpackung nach Anspruch 2, dadurch gekennzeichnet, daß die Hochprägung innerhalb der Beschriftung (9) und/oder des Zeichens höher ist als im übrigen Bereich des Zeichenfeldes (7).

4. Einschlagpackung nach Anspruch 2 oder 3, dadurch gekennzeichnet, daß die Stützprofil-Hochprägung in etwa gleich hoch wie die höchste Hochprägung innerhalb des Zeichenfeldes (8) und der Beschriftungen (9) und/oder Zeichen ist.

5. Einschlagpackung nach einem der Ansprüche 2 bis 4, dadurch gekennzeichnet, daß das Verpackungsmaterial eine Prägung (7) in Form einer feinen Oberflächenstruktur, insbesondere eines Kreuzlinienrasters aufweist, wobei der Bereich des Zeichenfeldes (8) von der Prägung (7) ausgespart ist.

6. Einschlagpackung nach einem der Ansprüche 1 bis 5, dadurch gekennzeichnet, daß das mehrschichtige Verpackungsmaterial eine Aluminiufolie aufweist, die packungsgutseitig über eine Kleberschicht mit einer Papierlage verbunden ist, auf die außen die Heißsiegelschicht aufgebracht ist.

7. Einschlagpackung nach einem der Ansprüche 1 bis 6, dadurch gekennzeichnet, daß die dekorative Lackschicht eine auf Basis eines Nitrolackes ist.

8. Einschlagpackung nach einem der Ansprüche 1 bis 7, dadurch gekennzeichnet, daß die Heißsiegelschicht durch einen aufgedruckten Heißkleberlack gebildet ist.

## Claims

1. A wrapper for packaging chocolates, in which the item of chocolates is wrapped in a covering bearing printed decoration and comprising a flat, flexible and heat-sealable packaging material, and on the bottom (13) of the item of chocolates has two mutually overlapping envelope folds (11, 12) which to seal the covering are joined together by heat-sealing, characterised in that the covering of the wrapper is in a single layer and is formed from a blank (4) of a multilayer packaging material which, on the decorated side has a layer of heat-sealable decorative lacquer and on its other side has a heat-sealing layer at least over a portion (5) of its surface.

2. A wrapper according to Claim 1, characterised in that the covering is formed from a packaging material blank (4) which on the decorated side has at least one designation area (8), within which inscriptions (9) and/or designations are applied and in which the packaging material is embossed, and in that along the edge of the blank there is provided a frame-like support profile (10) in the form of an embossing of the packaging material.

3. A wrapper according to Claim 2, characterised in that the embossing within the inscription (9) and/or the designation is higher than in the remaining portion of the designation area (8).

4. A wrapper according to Claim 2 or 3, characterised in that the embossing of the support profile has approximately the same height as the highest embossing within the designation area (8) and the inscriptions (9) and/or designations.

5. A wrapper according to any one of Claims 2 to 4, characterised in that the packaging material has an embossing (7) in the form of a fine surface texture, in particular a cross-line grid, the embossing (7) being omitted from the region of the designation area (8).

6. A wrapper according to any one of Claims 1 to 5, characterised in that the multilayer packaging material has an aluminium foil which on the side of the article to be packaged is joined via an adhesive layer to a layer of paper to the outside of which the heat-sealing layer is applied.

7. A wrapper according to any one of Claims 1 to 6, characterised in that the decorative lacquer layer is based on a nitrocellulose lacquer.

8. A wrapper according to any one of Claims 1 to 7, characterised in that the heat-sealing layer is formed by an imprinted hot-melt adhesive lacquer.

## Revendications

1. Emballage plié pour des confiseries pralinées, dans lequel la praline est enveloppée dans une enveloppe munie d'une impression décorative et réalisée en un matériau d'emballage mince, flexible et également thermosoudable et qui comporte ainsi, sur le fond de la praline (13), deux plis d'enveloppe (11, 12) se recouvrant mutuellement et qui sont reliés l'un à l'autre pour fermer l'enveloppe par scellement à chaud, caractérisé en ce que l'enveloppe de l'emballage plié est constituée en une seule couche et d'une pièce découpée (4) en un matériau d'emballage multicouche, qui présente, sur la face décorée, une couche de laque décorative thermosoudable et sur son autre face, au moins, sur une zone partielle (5) de sa surface, une couche de scellement à chaud.

2. Emballage plié selon la revendication 1, caractérisé en ce que l'enveloppe est formée d'une pièce découpée (4) en matériau d'emballage, qui comporte, sur la face décorée, au moins une aire de marquage (8) à l'intérieur de laquelle sont placées des inscriptions (9) et/ou des signes ou marques et dans laquelle le matériau d'emballage est prévue d'une frappe en relief et en ce qu'il est prévu, le long du bord de la pièce découpée, un profilé d'appui (10) formant cadre, et se présentant sous la forme d'une frappe en relief du matériau d'emballage.

3. Emballage plié selon la revendication 2, caractérisé en ce que la frappe en relief à l'intérieur de l'inscription (9) et/ou du signe est plus haut que celui situé dans le reste de la zone de l'aire de marquage (7).

4. Emballage plié selon la revendication 2 ou 3, caractérisé en ce que la frappe en relief du profilé d'appui est à peu près à la même hauteur que la frappe en relief la plus haute à l'intérieur de l'aire de marquage (8) et des inscriptions (9) et/ou des signes.

5. Emballage plié selon l'une des revendications 2 à 4, caractérisé en ce que le matériau d'emballage présente une frappe (7) sous la forme d'une structure de surface fine, en particulier d'une trame de lignes croisées, la zone de l'aire de marquage (8) étant exempte de frappe (7).

6. Emballage plié selon l'une des revendications 1 à 5, caractérisé en ce que le matériau d'emballage multicouches comporte une feuille en aluminium, qui est reliée, du côté de l'article à emballer par l'intermédiaire d'une couche de colle, à une couche de papier, sur laquelle une couche de scellement à chaud est appliquée extérieurement.

7. Emballage plié selon l'une des revendications 1 à 6, caractérisé en ce que la couche de laque décorative est une couche à base d'une laque cellulosique.

8. Emballage plié selon l'une des revendications 1 à 7, caractérisé en ce que la couche de scellement à chaud est formée par une laque thermoadhésive imprimée.
